# EUROPÄISCHE PATENTSCHRIFT

(11) **EP 0 583 715 B1**
(45) Veröffentlichungstag und Bekanntmachung des Hinweises auf die Patenterteilung: **09.04.1997**
(21) Anmeldenummer: 93112752.6
(22) Anmeldetag: 09.08.1993
(51) Int. Cl.: H01H 1/58, H01H 5/30

(54) **Elektrisches Schaltgerät**
Electrical switch
Commutateur électrique

(30) Priorität: 14.08.1992 DE 4226937
(43) Veröffentlichungstag der Anmeldung: 23.02.1994
(73) Patentinhaber: ABB PATENT GmbH, D-68309 Mannheim (DE)
(72) Erfinder: Schmitz, Heinz Dieter, D-5880 Lüdenscheid (DE)
(74) Vertreter: Rupprecht, Klaus, Dipl.-Ing.

(56) Entgegenhaltungen:
- DE-A- 2 455 522
- DE-A- 2 705 756
- DE-A- 2 931 370
- GB-A- 2 229 577
- US-A- 4 331 851

## Beschreibung

Die Erfindung betrifft ein elektrisches Schaltgerät, insbesondere Schalter oder Taster, mit einem Gehäuse mit darin befindlichen Anschlußleitern, mit festen Kontaktstücken und wenigstens einem selbstrückstellenden beweglichen Kontaktstück, das als Schaltfeder ausgebildet ist, die im Gehäuse feuchtigkeitsdicht eingesetzt ist, welche festen Kontaktstücke mit den im Gehäuse umspritzten oder mechanisch gehaltenen Anschlußleitern einstükkig verbunden sind.

Es ist ein Schaltgerät vorgeschlagen worden, das als Taster mit Sprungkontakt ausgebildet ist und eine geringe Bauhöhe aufweist. Hierbei ist der Sprungkontakt auf einer Leiterplatte lage- und funktionsgerecht angeordnet und mittels einer Klebefolie luftdicht auf der Leiterplatte abgeklebt und fixiert. Bei Betätigung des Sprungkontaktes verhält sich diese Anordnung ähnlich einem Blasebalg, so daß bei jedem Schaltvorgang Staub, feuchte Luft und ähnliches in das Schaltsystem eingesaugt werden, sofern nicht eine allseits umschließende gute Klebehaftung der Abdeckfolie gewährleistet ist. Hierin liegt das Problem der beschriebenen Anordnung, da die Anbringung des Sprungkontaktes sowie der diesem fixierenden Klebefolie erst nach Fertigmontage der Leiterplatte erfolgen kann. Hierbei wirken Lötrückstände sowie Verschmutzungen und ähnliches als Haftverhinderer, so daß die Klebehaftung örtlich unterbrochen sein kann.

Ungünstig ist hierbei auch, daß der Sprungkontakt auf der Kupferschicht der Leiterplatte aufliegt und diese infolge der Schaltbewegung des Sprungkontaktes infolge Reibverschleiß stetig abgetragen wird. Hierdurch entstehen hohe Übergangswiderstände, welche sich nachteilig auf die Schaltleistung des Schaltgerätes auswirken.

Aus der US-A-4331851 ist ein Schaltgerät mit einer Leiterplatte mit darauf montierten Schaltkontaktstellen zur Dateneingabe bekannt, wobei jeweils ein sehr flaches, das heißt mit einer Dicke entsprechend etwa der Leiterplattendicke, Gehäuse mit einer nach oben offenen Ausnehmung, in welche einerseits feste Kontaktstücke mit daran befindlichen Anschlußleitern und darüber einer scheibenförmigen Schnappfeder aus leitenden Material angeordnet ist. Auf dieser Anordnung befindet sich eine wasserabweisende Dichtung, z. B. aus Latex, welche von einer ringförmigen Abdeckung, die mit dem Gehäuse verschweißt ist, gehalten ist. In der Mitte der ringförmigen Abdeckung befindet sich eine runde Öffnung, durch welche die Betätigung der als bewegliches Kontaktstück dienenden kreisrunden Federscheibe mittels eines die runde Öffnung in der Mitte der Abdeckung durchgreifenden Betätigungselements erfolgt.

Dieses bekannte Schaltgerät ist zwar kompakt gestaltet, kann aber aufgrund der vorgesehenen Kontaktelemente zu Fehlschaltungen führen infolge von Prellen des beweglichen Kontaktstücks sowie Abbrand.

Ausgehend vom vorstehend beschriebenen Stand der Technik ist es daher Aufgabe der Erfindung ein Schaltgerät der eingangs genannten Art zu schaffen, das unter Beibehaltung des Schaltprinzips und der geringen Bauhöhe einfach gestaltet und kostengünstig herstellbar ist und die aufgezeigten Nachteile vermeidet.

Diese Aufgabe wird erfindungsgemäß durch die Merkmale des Patentanspruches 1 gelöst. Danach ist vorgesehen, daß die als bewegliches Kontaktstück dienende Schaltfeder Dreieckform hat, daß die Kontaktierung mit den festen Kontaktstücken an den Eckpunkten und in der Mitte jeder dreieckförmigen Schaltfeder vorgesehen ist, daß die Schaltfeder an den zur Kontaktierung mit den festen Kontaktstücken vorgesehenen Stellen Auswölbungen aufweist und daß die Schaltfeder mittels Klebefolie luftdicht mit dem Gehäuse verklebt ist.

Eine bevorzugte Ausführungsform der Erfindung sieht vor, daß wenigstens zwei Schaltfedern vorgesehen sind, die zur wahlweisen Kontaktierung eines gemeinsamen festen Kontaktstückes dienen.

Eine zweckmäßige Ausgestaltung der Erfindung sieht vor, daß jede Schaltfeder Dreieckform aufweist. Dabei erweist sich eine Anordnung der Schaltfedern, bei der die Schaltfedern mit ihren Spitzen aufeinander zu gerichtet sind als besonders günstig, wenn es um die Kontaktierung eines gemeinsamen festen Kontaktstückes geht.

Entsprechend der Kontur der Schaltfeder ist das Gehäuse derart vorbereitet, daß es eine konturgenaue Aufnahme das paßgenaue Einlegen der Kontaktstück-Schaltfeder-Baueinheit erlaubt und eine einfache Abdichtung am Rand zwischen dem Gehäuse und der Federfläche ermöglicht.

Vorteilhafterweise besteht die Schaltfeder aus gut leitfähigem Federwerkstoff und ist als selbstrückstellender Sprungkontakt ausgebildet. Hierzu ist die Schaltfeder gewölbt oder sie kann eine muldenförmige Einprägung aufweisen, die der Schaltfeder ein monostabiles Schaltverhalten verleiht.

Um die Kontaktierung mit den festen Kontaktstücken zu verbessern, kann es zweckmäßig sein, die Schaltfedern an den zur Kontaktierung vorgesehenen Stellen mit Auswölbungen zu versehen. Diese Auswölbungen können entweder durch entsprechende Einprägungen oder durch Anformungen gebildet sein.

Das erfindungsgemäße Schaltgerät mit allen den vorstehend beschriebenen Ausgestaltungen ist als Kurzhub-Schaltgerät mit einem Schaltweg ≦ 2 mm ausgebildet. Eine bevorzugte Verwendung des erfindungsgemäßen Schaltgerätes kann durch Einbau in einem Mehrfachschaltgerät, z. B. Fensterheberschalter für Kraftfahrzeuge, vorgesehen sein, wobei jede Schaltfeder von einem Betätigungselement, z. B. Wippe, beaufschlagbar ist.

Diese und weitere vorteilhafte Ausgestaltungen sind Gegenstände der Unteransprüche.

Anhand eines in der Zeichnung dargestellten Ausführungsbeispieles sollen die Erfindung, vorteilhafte Ausgestaltungen und Verbesserungen der Erfindung näher erläutert und beschrieben werden.

Es zeigen:
- Figur 1: ein erfindungsgemäßes Schaltgerät in Draufsicht,
- Figur 2: das Schaltgerät nach Figur 1 im Teilschnitt von der Seite.

In Figur 1 ist ein elektrisches Schaltgerät in Draufsicht gezeigt, welches zwei Schaltfedernpaare 14 sowie ein Gehäuse 12 aus Kunststoff mit darin in Ausnehmungen 15 gehaltenen festen Kontaktstücken 18, 20, 22 aufweist. Die beiden Schaltfedern 14 sind flächig ausgebildet und in geringem Abstand zu den festen Kontaktstücken 18, 20, 22 angeordnet.

Die Schaltfedern 14 bestehen vorzugsweise aus gut leitfähiger Federbronze und dienen als bewegliches Kontaktstück.

Bei Betätigung des elektrischen Schaltgerätes durch Niederdrücken einer der Schaltfedern 14 werden die unterhalb der betreffenden Schaltfeder 14 befindlichen festen Kontaktstücke 18, 20, 22 miteinander verbunden und hierdurch über Leiterbahnen 16 ein oder mehrere Stromkreise geschlossen. Die Schaltfedern 14 sind jeweils leicht nach oben, d. h. von den festen Kontaktstücken weg, gewölbt, wodurch ihre Funktion als Sprungkontakt ermöglicht ist. Aufgrund der materialbedingten Formsteifigkeit der Schaltfedern 14 haben diese nämlich bei ihrer Betätigung durch Niederdrücken in Richtung der festen Kontaktstück 18, 20, 22 das Bestreben, wieder in ihre Ausgangsstellung zu gelangen.

In Figur 2 ist das in Figur 1 darstellte und beschriebene elektrische Schaltgerät im Teilschnitt in Seitenansicht wiedergegeben. Die weiteren dargestellten Merkmale sind mit den entsprechenden Bezugsziffern wie in Figur 1 bezeichnet. Die diesbezüglichen Erläuterungen gelten demgemäß auch für die Darstellung in Figur 2. Die Abdichtung der Schaltfedern 14 in dem Kunststofformgehäuse 12 kann auf verschiedene Weise vorgesehen sein. Entweder werden die Schaltfedern 14 entsprechend den Schaltern der bekannten Art mittels einer Klebefolie 24 in dem Kunststofformgehäuse 12 abgeklebt, so daß das bei den bekannten Schaltern auftretende Problem der Haftungsminderung infolge von Lötrückständen und Verunreinigungen hier nicht zu besorgen ist, oder die Schaltfedern 14 werden form- und/oder kraftschlüssig in dem Kunststoffgehäuse 12 verankert, z. B. zwischen seitlichen Begrenzungen eingeklemmt und mittels DIchtungsmasse versiegelt. Derartige seitliche Begrenzungen können z. B. an jeder der Dreieckseiten der Schaltfeder 14 am Gehäuse 12 angeformt sein. Dabei stützen sich die Dreieckkanten der Schaltfedern jeweils an den hier nicht näher dargestellten Begrenzungen kraftschlüssig ab, wobei die dem Kunststoff innewohnende Elastizität genutzt wird. Hierdurch sind geringfügige Abstandsänderungen bei Betätigung der Schaltfeder 14 unbeachtlich. Eine andere Möglichkeit der Halterung der Schaltfedern 14 kann darin bestehen, daß an dem Kunststoffgehäuse 12, z. B. ebenfalls im Bereich der Dreiecksseiten hakenähnliche Anformungen vorgesehen sind, zwischen denen die Schaltfedern 14 geführt sind und durch den hakenförmigen Vorsprung der Anformung gehalten sind.

Außerdem sind in den gezeigten Anordnungen Leiterbahnen 16, Widerstände 30 und LED 32 miteinander verbunden.

Bei dem in Figur 2 ausschnittsweise gezeigten Schaltgerät handelt es sich um einen sogenannten Fensterheberschalter zum Einbau in Kraftfahrzeugen. In paßgenaue Ausnehmungen 15 ggf. mit wulstartigen Anformungen sind die Schaltfedern 14 mit den beweglichen Kontaktstücken eingesetzt. Diese Kontaktanordnung 14 ist mit einer Klebefolie 24 luftdicht abgedichtet, so daß bei Betätigung der Kontakte 14, 18, 20, 22 der Verschleiß durch Abbrand vernachlässigbar ist.

Zur Betätigung des beweglichen Kontaktes 14 dient eine Taste 26, die aufgrund des geringen Schalthubs der Schaltfedern 14 nur einen geringen Schaltweg hat.

Insbesondere bei diesem Anwendungsfall erweist sich die geringe Bauhöhe des erfindungsgemäßen Schaltgerätes als vorteilhaft, da derartige Schalter häufig in der Türverkleidung der Kraftfahrzeuge untergebracht werden, wo konstruktionsbedingt nur geringe Montagetiefen bestehen und dort installierte Schalter nur geringe Bauhöhen aufweisen dürfen.

## Patentansprüche

1. Elektrisches Schaltgerät, insbesondere Schalter oder Taster, mit einem Gehäuse (12) mit darin befindlichen Anschlußleitern (16), mit festen Kontaktstücken (18, 20, 22) und wenigstens einem selbstrückstellenden beweglichen Kontaktstück (14), das als Schaltfeder (14) ausgebildet ist, die im Gehäuse (12) feuchtigkeitsdicht eingesetzt ist, welche festen Kontaktstücke (18, 20, 22) mit den im Gehäuse (12) umspritzten oder mechanisch gehaltenen Anschlußleitern (16) einstückig verbunden sind, dadurch gekennzeichnet, daß die als bewegliches Kontaktstück (14) dienende Schaltfeder (14) Dreieckform hat, daß die Kontaktierung mit den festen Kontaktstücken (18, 20, 22) an den Eckpunkten und in der Mitte jeder dreieckförmigen Schaltfeder (14) vorgesehen ist, daß die Schaltfeder (14) an den zur Kontaktierung mit den festen Kontaktstücken (18, 20, 22) vorgesehenen Stellen Auswölbungen aufweist und daß die Schaltfeder (14) mittels Klebefolie (24) luftdicht mit dem Gehäuse (12) verklebt ist.

2. Elektrisches Schaltgerät nach Anspruch 1, dadurch gekennzeichnet, daß wenigstens zwei Schaltfedern (14) vorgesehen sind, die zur wahlweisen Kontaktierung eines gemeinsamen festen Kontaktstückes (22) dienen.

3. Elektrisches Schaltgerät nach einem der vorherigen Ansprüche, dadurch gekennzeichnet, daß die Schaltfeder (14) bei Betätigung wenigstens ein festes Kontaktstück (18, 20, 22) kontaktiert.

4. Elektrisches Schaltgerät nach einem der vorherigen Ansprüche, dadurch gekennzeichnet, daß die Schaltfeder (14) Dreieckform aufweist.

5. Elektrisches Schaltgerät nach einem der vorherigen Ansprüche, dadurch gekennzeichnet, daß die Schaltfeder (14) gewölbt ist und als selbstrückstellender Sprungkontakt ausgebildet ist.

6. Elektrisches Schaltgerät nach einem der vorherigen Ansprüche, dadurch gekennzeichnet, daß die Schaltfedern (14) an den zur Kontaktierung mit den festen Kontaktstücken (18, 20, 22) vorgesehenen Stellen Auswölbungen aufweisen.

7. Elektrisches Schaltgerät nach Anspruch 6, dadurch gekennzeichnet, daß die Auswölbungen durch Anformungen gebildet sind.

8. Elektrisches Schaltgerät nach einem der vorherigen Ansprüche, dadurch gekennzeichnet, daß das Schaltgerät als Kurzhub-Schaltgerät mit einem Schaltweg ≦ 2 mm ausgebildet ist.

9. Elektrisches Schaltgerät nach einem der vorherigen Ansprüche, dadurch gekennzeichnet, daß die Schaltfedern (14) mittels Klebefolie (24) mit dem Gehäuse (12) luftdicht verklebt sind.

10. Elektrisches Schaltgerät nach einem der Ansprüche 1 bis 9, dadurch gekennzeichnet, daß die Anschlußleiter (16) form- und/oder kraftschlüssig im Gehäuse (12) gehalten sind.

11. Elektrisches Schaltgerät, nach einem der Ansprüche 1-11, dadurch gekennzeichnet, daß jede Schaltfeder (14) von einem Betätigungselement (26), z. B. Wippe, beaufschlagbar ist.

12. Verwendung eines elektrischen Schaltgerätes nach einem der vorherigen Ansprüche in einem Mehrfach-Schaltgerät, z. B. Fensterheberschalter für Kraftfahrzeuge.

## Claims

1. Electrical switching device, in particular a switch or push button, having a housing (12) with connecting conductors (16) located in it, having fixed contact pieces (18, 20, 22) and having at least one self-resetting moving contact piece (14) which is designed as a switching spring (14) which is inserted in a moistureproof manner in the housing (12), which fixed contact pieces (18, 20, 22) are integrally connected to the connecting conductors (16) which are extrusion-coated or mechanically held in the housing (12), characterized in that the switching spring (14), which is used as the moving contact piece (14), has a triangular shape, in that contact with the fixed contact pieces (18, 20, 22) is provided at the corner points and in the centre of each triangular switching spring (14), in that the switching spring (14) has protrusions at the points intended for making contact with the fixed contact pieces (18, 20, 22), and in that the switching spring (14) is bonded in an airtight manner to the housing (12) by means of adhesive film (24).

2. Electrical switching device according to Claim 1, characterized in that at least two switching springs (14) are provided, which are used to make contact selectively with a common fixed contact piece (22).

3. Electrical switching device according to one of the preceding claims, characterized in that the switching spring (14) makes contact on operation of at least one fixed contact piece (18, 20, 22).

4. Electrical switching device according to one of the preceding claims, characterized in that the switching spring (14) has a triangular shape.

5. Electrical switching device according to one of the preceding claims, characterized in that the switching spring (14) is domed and is designed as a self-resetting snap-action contact.

6. Electrical switching device according to one of the preceding claims, characterized in that the switching springs (14) have protrusions at the points intended for making contact with the fixed contact pieces (18, 20, 22).

7. Electrical switching device according to Claim 6, characterized in that the protrusions are formed by attachments.

8. Electrical switching device according to one of the preceding claims, characterized in that the switching device is designed as a short-travel switching device having a switching movement of ≤ 2 mm.

9. Electrical switching device according to one of the preceding claims, characterized in that the switching springs (14) are bonded in an airtight manner to the housing (12) by means of adhesive film (24).

10. Electrical switching device according to one of Claims 1 to 9, characterized in that the connecting conductors (16) are held in the housing (12) in a positively locking and/or force-fitting manner.

11. Electrical switching device according to one of Claims 1 - 10, characterized in that an operating element (26), for example a rocker, can act on each switching spring (14).

12. Use of an electrical switching device according to one of the preceding claims in a multiple switching device, for example a window winder switch for motor vehicles.

## Revendications

1. Commutateur électrique, en particulier interrupteur ou bouton-poussoir comprenant un boîtier (12) comportant des conducteurs de raccordement (16) qui s'y trouvent, comportant des éléments de contact fixes (18, 20, 22) et au moins un élément de contact mobile (14) à rappel automatique et qui est réalisé sous la forme d'un ressort de commutation (14) qui est monté de façon étanche à l'humidité dans le boîtier (12), les éléments de contact fixes (18, 20, 22) étant reliés sous la forme d'une pièce aux conducteurs de raccordement (16) qui sont entourés par injection, ou retenus mécaniquement, dans le boîtier (12), caractérisé en ce que le ressort de commutation (14) qui sert d'élément de contact mobile (14) a une forme de triangle, en ce que la mise en contact avec les éléments de contact fixes (18, 20, 22) est prévue aux points de coin et au milieu de chaque ressort de commutation (14) en forme de triangle, en ce que le ressort de commutation (14) présente des bombements aux endroits prévus pour la mise en contact avec les éléments de contact fixes (18, 20, 22) et en ce que le ressort de commutation (14) est collé, de façon étanche à l'air, au boîtier (12) au moyen d'une feuille adhésive (24).

2. Commutateur électrique suivant la revendication 1, caractérisé en ce que sont prévus au moins deux ressorts de commutation (14) qui servent pour la mise en contact sélective d'un élément de contact fixe (22) commun.

3. Commutateur électrique suivant l'une des revendications précédentes, caractérisé en ce que le ressort de commutation (14) entre en contact avec au moins un élément de contact fixe (18, 20, 22) lors d'un actionnement.

4. Commutateur électrique suivant l'une des revendications précédentes, caractérisé en ce que le ressort de commutation (14) présente une forme de triangle.

5. Commutateur électrique suivant l'une des revendications précédentes, caractérisé en ce que le ressort de commutation (14) est bombé et est réalisé sous la forme d'un contact à ressort à rappel automatique.

6. Commutateur électrique suivant l'une des revendications précédentes, caractérisé en ce que les ressorts de commutation (14) présentent des bombements aux endroits prévus pour la mise en contact avec les éléments de contact fixes (18, 20, 22).

7. Commutateur électrique suivant la revendication 6, caractérisé en ce que les bombements sont formés par des façonnages.

8. Commutateur électrique suivant l'une des revendications précédentes, caractérisé en ce que le commutateur est réalisé sous la forme d'un commutateur à courte course avec un déplacement de commutation inférieur ou égal à 2 mm.

9. Commutateur électrique suivant l'une des revendications précédentes, caractérisé en ce que les ressorts de commutation (14) sont collés, de façon étanche à l'air, au boîtier (12) au moyen d'une feuille adhésive (24).

10. Commutateur électrique suivant l'une des revendications 1 à 9, caractérisé en ce que les conducteurs de raccordement (16) sont retenus dans le boîtier (12) par une liaison par la forme et/ou par la force.

11. Commutateur électrique suivant l'une des revendications 1 à 10, caractérisé en ce que chaque ressort de commutation (14) peut être actionné par un élément d'actionnement (26), par exemple un bouton à basculer.

12. Utilisation d'un commutateur électrique suivant l'une des revendications précédentes, dans un commutateur multiple, par exemple dans un commutateur de levage de fenêtre pour des véhicules automobiles.
